# EUROPÄISCHE PATENTSCHRIFT

(11) **EP 3 690 138 B1**
(45) Veröffentlichungstag und Bekanntmachung des Hinweises auf die Patenterteilung: **30.03.2022**
(21) Anmeldenummer: 20150872.8
(22) Anmeldetag: 09.01.2020
(51) Int. Cl.: E01C 5/00, E01C 5/06

(54) **PFLASTERKLINKER MIT VERLEGEHILFEN, HERSTELLVERFAHREN UND PFLASTER**
PAVING BRICKS WITH LAYING ASSISTANCE, METHOD OF MANUFACTURE AND PAVING
PAVÉS POURVUE D'AIDES À LA POSE, PROCÉDÉ DE FABRICATION ET REVÊTEMENT

(30) Priorität: 11.01.2019 DE 102019100675
(43) Veröffentlichungstag der Anmeldung: 05.08.2020
(73) Patentinhaber: Girnghuber GmbH, 84163 Marklkofen (DE)
(72) Erfinder: Eiser, Anton, 84155 Bodenkirchen (DE); Girnghuber, Claus, 84163 Marklkofen (DE)
(74) Vertreter: Louis Pöhlau Lohrentz

(56) Entgegenhaltungen:
- EP-A1- 0 504 536
- DE-A1- 19 520 887
- DE-A1- 19 747 421
- DE-U1- 9 208 769
- DE-U1- 29 607 105
- US-A- 2 095 012

## Beschreibung

Die Erfindung geht aus von einem Pflasterstein mit den Merkmalen des Oberbegriffs der Hauptansprüche 1 und 2.

Pflastersteine dieser Gattung sind beschrieben z.B. in EP 0 504 536 A1, DE 296 07 105 U1, DE 197 47 421 A1.

Wesentlich ist, dass die Pflastersteine an Stirnflächen vorstehende Nasen als sog. Verlegehilfen oder Abstandshalter aufweisen. Diese tragen zu einer schöneren und haltbareren Pflasterung bei, da sie eine konstante Fugenbreite gewährleisten können. Die Fugen werden nach dem Verlegen der Pflastersteine mit Sand verfüllt, sodass die Verlegehilfen/Abstandshalter dann nicht mehr sichtbar sind.

Pflastersteine mit solchen Verlegehilfen/Abstandshaltern sind bekannt, z.B. als Betonpflastersteine. Ferner sind sog. Pflasterklinker bekannt, die aus keramischem Material im Strangpressverfahren hergestellt sind. Vorteile der Pflasterklinker sind, dass Vorder- und Rückseite der Pflasterklinker als Sichtseiten verwendet werden können. Bei Pflasterklinkern ist es allerdings nicht möglich, einzelne Pflasterklinker in einer Pflasterfläche zu drehen, wenn sie mit Verlegehilfen/Abstandshaltern ausgeführt sind, da bei einem Drehen die Verlegehilfen aufeinandertreffen würden.

Der Erfindung liegt die Aufgabe zugrunde, einen Pflasterstein zu entwickeln, der besondere Vorteile beim Verlegen im Pflaster erbringt. Unter anderem sollen auch Ausführungen als stranggepresste Pflasterklinker möglich sein.

Diese Aufgabe löst die Erfindung mit dem Gegenstand des Hauptanspruchs 1 sowie mit dem Gegenstand des unabhängigen Hauptanspruchs 2.

Bei dem Gegenstand des Hauptanspruchs 1 handelt es sich um einen Pflasterstein mit den Merkmalen des Oberbegriffs des Anspruchs 1. In Verbindung mit diesen Merkmalen sieht der Hauptanspruch 1 die Lösungsmerkmale a), b) und c) vor.

Gemäß Merkmal a) sieht der Hauptanspruch 1 vor, dass zwei auf gegenüberliegenden Seiten angeordnete Stirnflächen jeweils mindestens einen Vorsprung aufweisen,
- wobei jeder dieser Vorsprünge jeweils als stegförmiger oder nasenförmiger Vorsprung ausgebildet ist, und
- wobei alle diese Vorsprünge auf der jeweiligen Stirnfläche des Pflastersteins
   i) nur innerhalb der ersten Steinhöhenhälfte des Pflastersteins ausgebildet sind und zwar jeweils in den beiden Endbereichen gekürzt gegenüber der Steinhöhenhälfte, die sich von der ersten Hauptfläche bis zur Steinhöhenmitte erstreckt, oder
   ii) nur innerhalb der zweiten Steinhöhenhälfte des Pflastersteins ausgebildet sind und zwar jeweils in den beiden Endbereichen gekürzt gegenüber der Steinhöhenhälfte, die sich von der zweiten Hauptfläche bis zur Steinhöhenmitte erstreckt.

Gemäß Merkmal b) sieht der Hauptanspruch 1 vor, dass eine weitere Stirnfläche mehrere stegförmige oder nasenförmige Vorsprünge oder nur einen stegförmigen oder nasenförmigen Vorsprung aufweist,
- wobei alle diese Vorsprünge auf dieser weiteren Stirnfläche sich entlang der Steinhöhe mit beliebiger Länge erstrecken, wobei die Stirnfläche gegenüberliegend der weiteren Stirnfläche als ebene Stirnfläche ohne Vorsprünge ausgebildet

Gemäß Merkmal c) sieht der Hauptanspruch 1 vor, dass der Pflasterstein eine senkrecht auf die weitere Stirnfläche gerichtete Achse aufweist, um die der Pflasterstein um 180° gedreht in zwei Drehstellungen im Pflaster derart anordenbar ist,
- dass in der ersten Drehstellung die erste Hauptfläche die obere Nutzfläche und die zweite Hauptfläche die untere Lagerfläche bildet, und
- dass in der zweiten Drehstellung die zweite Hauptfläche die obere Nutzfläche und die erste Hauptfläche die untere Lagerfläche bildet.

Wesentlich ist, dass bei diesem Gegenstand gemäß Hauptanspruch 1 es ermöglicht ist, einzelne Pflastersteine in der Pflasterung in einer um 180° gedrehten Drehstellung einzusetzen, ohne dass an den aneinandergrenzenden Pflastersteinen im gedrehten Zustand die als Verlegehilfen/Abstandshalter ausgebildeten Vorsprünge aufeinandertreffen, d.h. die Pflastersteine können in der Pflasterung mit ihrer Oberseite und ihrer Unterseite als Sichtseite gedreht eingesetzt werden. Mit der erfindungsgemäßen Ausgestaltung der Pflastersteine ergibt sich bei Anordnung der Pflastersteine im Pflaster, dass die Vorsprünge von zwei im Pflaster aneinandergrenzend angeordneten Pflastersteinen, die in unterschiedlicher Drehstellung angeordnet sind, sich nicht berühren, da die gegenüberstehenden Vorsprünge entlang der Steinhöhe verkürzt ausgebildet sind und in der gedrehten Stellung auf den aneinandergrenzenden Stirnflächen in unterschiedlichen Höhenhälften übereinander ggf. linear fluchtend angeordnet sind, ohne sich zu berühren.

In diesem Zusammenhang ist vorteilhafterweise auch vorgesehen, dass die Vorsprünge in ihrer Position auf den zwei auf gegenüberliegenden Seiten angeordneten Stirnflächen entlang der Längserstreckung ihrer Stirnflächen zueinander versetzt angeordnet sind. Vorteilhaft ist hierbei auch, wenn vorgesehen ist, dass die zwei auf gegenüberliegenden Seiten angeordneten Stirnflächen jeweils nur einen Vorsprung oder jeweils mehrere Vorsprünge aufweisen. Ebenfalls vorteilhaft ist, wenn vorgesehen ist, dass mehrere Vorsprünge auf den auf gegenüberliegenden Seiten angeordneten Stirnflächen jeweils in ihrer Position entlang der Längserstreckung der Stirnseiten symmetrisch verteilt angeordnet sind.

Die Lösung gemäß dem Hauptanspruch 2 sieht vor, dass der Pflasterstein die Merkmale des Oberbegriffs des Anspruchs 2 aufweist. In Verbindung mit dieser Gestaltung sieht die erfindungsgemäße Lösung gemäß Hauptanspruch 2 die Merkmale a), b) und c) des Kennzeichens des Hauptanspruchs 2 vor.

Gemäß Merkmal a) ist vorgesehen, dass von zwei auf gegenüberliegenden Seiten angeordneten Stirnflächen nur eine der Stirnflächen mindestens einen Vorsprung aufweist,
- wobei dieser mindestens eine Vorsprung und/oder jeder weitere Vorsprung jeweils als stegförmiger oder nasenförmiger Vorsprung ausgebildet ist, und
- wobei der mindestens eine Vorsprung und/oder jeder weitere Vorsprung auf der Stirnseite (S2) des Pflastersteins
   i) nur innerhalb der ersten Steinhöhenhälfte des Pflastersteins ausgebildet ist und zwar jeweils in den beiden Endbereichen gekürzt gegenüber der Steinhöhenhälfte, die sich von der ersten Hauptfläche bis zur Steinhöhenmitte erstreckt, oder
   ii) nur innerhalb der zweiten Steinhöhenhälfte des Pflastersteins ausgebildet ist, jeweils in den beiden Endbereichen gekürzt gegenüber der Steinhöhenhälfte, die sich von der zweiten Hauptfläche bis zur Steinhöhenmitte, wobei von den zwei auf gegenüberliegenden Seiten angeordneten Stirnflächen, bei denen nur eine der Stirnflächen mindestens einen Vorsprung aufweist, die andere Stirnfläche als ebene Stirnfläche ohne Vorsprung ausgebildet ist.

Gemäß Merkmal b) ist vorgesehen, dass eine weitere Stirnfläche mehrere stegförmige oder nasenförmige Vorsprünge oder nur einen stegförmigen oder nasenförmigen Vorsprung aufweist und diese Vorsprünge bzw. dieser Vorsprung sich entlang der Höhenerstreckung des Pflastersteins beliebig lang erstreckt, wobei die Stirnflächen gegenüberliegend der weiteren Stirnfläche als ebene Stirnfläche ohne Vorsprünge ausgebildet ist.

Gemäß Merkmal c) ist vorgesehen, dass der Pflasterstein eine senkrecht auf die weitere Stirnfläche gerichtete Achse aufweist, um die der Pflasterstein um 180° gedreht in zwei Drehstellungen im Pflaster derart anordenbar ist,
- dass in der ersten Drehstellung die erste Hauptfläche die obere Nutzfläche und die zweite Hauptfläche die untere Lagerfläche bildet, und
- dass in der zweiten Drehstellung die zweite Hauptfläche die obere Nutzfläche und die erste Hauptfläche die untere Lagerfläche bildet.

Bei dieser Lösung ergibt sich ebenfalls der Vorteil, dass einzelne Pflastersteine der Pflasterung in dem Pflaster in um 180° gedrehter Drehstellung eingesetzt werden können, mit dem Effekt, dass die Vorsprünge bei zwei im Pflaster aneinandergrenzend angeordneten Pflastersteinen sich auch in Falle von zueinander gedrehten Pflastersteinen nicht berühren. Dies ergibt sich wegen der entlang der Steinhöhe verkürzten Ausbildung der Vorsprünge, sodass bei aneinandergrenzend gedrehten Pflastersteinen die Vorsprünge auf den aneinandergrenzenden Stirnseiten in unterschiedlicher Höhehälfte übereinander, gegebenenfalls linear fluchtend angeordnet sind, ohne sich zu berühren.

Vorteilhaft in diesem Zusammenhang ist, wenn vorgesehen ist, dass von den zwei auf gegenüberliegenden Seiten angeordneten Stirnflächen, bei denen nur eine der Stirnflächen mindestens einen Vorsprung aufweist, die andere Stirnfläche als ebene Stirnfläche ohne Vorsprung ausgebildet ist.

Sowohl bei der Lösung gemäß Hauptanspruch 1 als auch bei der Lösung gemäß Hauptanspruch 2 ist bei bevorzugten Ausführungen vorgesehen, dass die Vorsprünge auf der weiteren Stirnfläche in ihrer Position entlang der Längserstreckung der weiteren Stirnfläche symmetrisch verteilt angeordnet sind. Grundsätzlich können die Vorsprünge auf dieser weiteren Stirnfläche beliebig ausgeführt sein, da sie in den verschiedenen Drehstellungen des Pflastersteins unverändert an dieselben Pflastersteine in dem Pflaster angrenzen.

Was die Ausgestaltung der Vorsprünge betrifft, ist bei bevorzugten Ausführungen vorgesehen, dass der stegförmige oder nasenförmige Vorsprung mit einer Längserstreckung ausgebildet ist, die entlang der Höhenerstreckung der Steinhöhe des Pflastersteins ausgerichtet ist. Dies gilt für die Vorsprünge an den Stirnflächen, die bei in unterschiedlicher Drehstellung im Pflaster nebeneinander angeordneten Pflastersteinen aneinander angrenzen, d.h. für die vorzugsweise halblangen nasenförmigen Vorsprünge. Dies gilt aber auch für die an den weiteren Stirnflächen ausgebildeten Vorsprünge, die bei bevorzugten Ausführungen beliebig angeordnet sein können.

Bei sämtlichen Ausführungen, d.h. sowohl bei der Lösung gemäß Hauptanspruch 1 als auch bei der Lösung gemäß Hauptanspruch 2 sehen vorteilhafte Ausführungen vor, dass die erste Hauptfläche und die zweite Hauptfläche als ebene Flächen ausgebildet sind. Vorteilhafterweise sind die Ausführungen auch so ausgebildet, dass der Pflasterstein als quaderförmiger Körper ausgebildet ist.

Besondere Vorteile ergeben sich, wenn vorgesehen ist, dass der Pflasterstein als stranggepresstes Bauteil ausgebildet ist, wobei vorgesehen ist,
- dass der Pflasterstein durch Ablängen des stranggepressten Strangs gebildet ist; und/oder
- dass die Längserstreckung des Vorsprungs oder der Vorsprünge in Strangpressrichtung ausgebildet ist; und/oder
- dass die Längserstreckung des Vorsprungs oder der Vorsprünge durch Nachbearbeiten gekürzt ist, vorzugsweise unter Ausbildung einer zurückgesetzten Stufe gegenüber der ersten Hauptfläche (H1) und/oder der zweiten Hauptfläche; und/oder
- dass die Hauptflächen durch die Schnittebene beim Ablängen des stranggepressten Strangs als ebene Flächen ausgebildet sind.

Insbesondere in Verbindung mit der Ausgestaltung des Pflastersteins als stranggepresstes Bauteil sind Ausführungen vorteilhaft, bei denen vorgesehen ist, dass der Pflasterstein aus keramischem Material ausgebildet ist, vorzugsweise als Pflasterklinker ausgebildet.

Weitere Merkmale und Vorteile werden in Verbindung mit den Figuren beschrieben. Die Figuren zeigen:
- Fig. 1a-1e:: ein erstes Ausführungsbeispiel eines Pflastersteins;
- Fig. 1a:: perspektivische Darstellung; Blickrichtung von schräg vorne;
- Fig. 1b:: perspektivische Darstellung; Blickrichtung von schräg vorne, gegenüber Fig. 1a um 90° um Hochachse im Gegenuhrzeigersinn gedreht;
- Fig. 1c:: Draufsicht in Fig. 1a;
- Fig. 1d-1e:: Stirnansichten in Fig. 1c von rechts (Fig. 1d), von links (Fig. 1e);
- Fig. 2a-2b:: ein Pflaster mit Pflastersteinen des ersten Ausführungsbeispiels der Fig. 1a-1e, wobei in der unteren Reihe der mittlere Pflasterstein um die Drehachse A um 180° gedreht angeordnet ist;
- Fig. 2a:: Draufsicht entsprechend Fig. 1c;
- Fig. 2b:: Schnitt entlang Schnittlinie A-A in Fig. 2a;
- Fig. 3a-3e:: ein zweites Ausführungsbeispiel eines Pflastersteins;
- Fig. 3a:: perspektivische Darstellung, Blickrichtung von schräg vorne;
- Fig. 3b:: perspektivische Darstellung, Blickrichtung von schräg vorne, gegenüber Fig. 3a um 90° um Hochachse im Gegenuhrzeigersinn gedreht;
- Fig. 3c:: Draufsicht in Fig. 3a;
- Fig. 3d-3e:: Stirnansichten in Fig. 3c von rechts (Fig. 3d), von links (Fig. 3e);
- Fig. 4a-4b:: ein Pflaster mit Pflastersteinen des zweiten Ausführungsbeispiels der Fig. 3a-3e, wobei in der unteren Reihe der mittlere Pflasterstein um die Drehachse A um 180° gedreht angeordnet ist;
- Fig. 4a:: Draufsicht entsprechend Fig. 3c;
- Fig. 4b:: Schnitt entlang Schnittlinie A-A in Fig. 4a.

Bei dem ersten Ausführungsbeispiel der Fig. 1a-1e handelt es sich um einen quaderförmigen Pflasterstein aus keramischem Material, einem sog. Pflasterklinker, der durch Strangpressen hergestellt ist. Der Pflasterstein 1 ist so ausgebildet, dass eine Mehrzahl von Pflastersteinen 1 in einem Pflaster angeordnet werden kann, wie in den Fig. 2a und 2b dargestellt. In dem Pflaster sind die Pflastersteine 1 nebeneinander in Reihen angeordnet, wobei in dem in den Figuren dargestellten Fall in benachbarten Reihen die Pflastersteine jeweils versetzt zueinander angeordnet sind.

Der Pflasterstein 1 ist bei dem Ausführungsbeispiel der Fig. 1a-1e als quaderförmiger Körper ausgebildet, der zwei ebene Hauptflächen H1, H2 aufweist, bei denen es sich um die Schnittflächen handelt, die beim Ablängen des keramischen Strangs gebildet werden. Die Stirnseiten S1-S4 sind ebenfalls ebene Flächen, wobei an den Stirnflächen S1, S2 und S3 vorstehende Nasen als Verlegehilfen oder Abstandshalter ausgebildet sind. Bei dem Ausführungsbeispiel der Fig. 1a-1e sind an der Stirnfläche S3 sechs längliche Nasen VS3 ausgebildet, die von der ebenen Stirnfläche S3 vorstehen. Die Nasen VS3 erstrecken sich jeweils fast über die gesamte Höhenerstreckung des Pflastersteins 1 zwischen den Hauptflächen H1-H2. Dass die Nasen VS3 sich "fast" über die gesamte Höhenerstreckung des Pflastersteins erstrecken, bedeutet, die Nasen VS3 sind an ihren beiden Enden so gekürzt, dass ein stufenförmiger Versatz gegenüber den Hauptflächen H1, H2 gebildet wird, sodass die Nasen im verlegten Zustand im Pflaster nicht mehr sichtbar sind. Die Nasen VS3 sind über die Stirnfläche S3 symmetrisch verteilt. An der der Stirnfläche S3 gegenüberliegenden Seite ist eine ebene Stirnfläche S4 ausgebildet, die keine vorstehenden Nasen aufweist.

An den weiteren einander gegenüberliegenden Stirnseiten sind die Stirnflächen S1 und S2 ausgebildet. Bei dem Ausführungsbeispiel der Fig. 1a-1e ist an der Stirnfläche S1 nur eine vorstehende Nase ausgebildet, und zwar eine nur halblange Nase VS1. An der gegenüberliegenden Stirnseite S2 ist ebenfalls nur eine vorstehende Nase ausgebildet, und zwar ebenfalls eine nur halblange Nase VS2. Die nur halblangen Nasen VS1 und VS2 erstrecken sich jeweils nur in der ersten Hälfte der Steinhöhe, und zwar nur jeweils von der Hauptfläche H2 bis zur Mitte der Steinhöhe. Auch die nur halblangen Nasen sind an ihrem Ende zur Hauptfläche hin, und zwar zur Hauptfläche H2 hin, so gekürzt, dass ein stufenförmiger Versatz gegenüber der Hauptfläche H2 ausgebildet ist und die halblangen Nasen erstrecken sich auch nicht ganz bis zur Höhenmitte, sodass die halblangen Nasen auch bezüglich der Höhenmitte einen Versatz haben.

Die Position der Nase VS1 auf der Stirnfläche S1 ist versetzt gegenüber der Position der Nase VS2 auf der Stirnfläche S2. Bei diesem Versatz handelt es sich um einen Versatz entlang der jeweiligen Längserstreckung der Stirnfläche. Wesentlich ist, dass die halblangen Nasen VS1 und VS2 jeweils gleichermaßen in der unteren Hälfte der Steinhöhe sich erstrecken, d.h. mit geringem Versatz von der Hauptfläche H2 bis fast zur Mitte der Steinhöhe, d.h. mit Versatz zur Steinhöhenmitte.

In den Fig. 2a und 2b ist ein Pflaster dargestellt, in welchem ausschließlich Pflastersteine 1 gemäß dem Ausführungsbeispiel der Fig. 1a-1e verlegt sind. Die Pflastersteine 1 grenzen mit ihren Stirnseiten S1-S4 aneinander. Die Pflastersteine in den horizontalen Reihen grenzen jeweils mit ihren gegenüberliegenden Stirnseiten S1 und S2 aneinander. Die Pflastersteine von einander angrenzenden Reihen grenzen jeweils mit ihren Stirnseiten S3 und S4 aneinander, wobei die Pflastersteine dieser aneinandergrenzenden Reihen zueinander versetzt sind, sodass die Stirnseiten S3 und S4 der Pflastersteine dieser Reihen mit jeweils zwei Stirnseitenhälften S4, S4 bzw. S3, S3 der Pflastersteine der angrenzenden Reihen aneinandergrenzen. Wesentlich ist, dass in dem Pflaster die Pflastersteine 1 in zwei Drehstellungen eingesetzt werden können, d.h. um 180° um ihre Achse A gedreht. Die Achse A steht mittig senkrecht auf den Stirnflächen S3 und S4 ausgerichtet. In der Draufsicht in Fig. 2a ist der mittlere Pflasterstein der unteren Pflastersteinreihe in seiner zweiten Drehstellung, während alle übrigen Pflastersteine in der ersten Drehstellung angeordnet sind. Der in der zweiten Drehstellung angeordnete Pflasterstein liegt mit seiner Hauptfläche H2 nach oben angeordnet, während die übrigen Pflastersteine mit ihrer Hauptfläche H1 nach oben angeordnet sind. Damit grenzt der um 180° gedrehte Pflasterstein mit seiner Stirnfläche S2 mit Vorsprung VS2 an die Stirnfläche S2 mit Vorsprung VS2 des links in der Reihe angrenzenden Pflastersteins. Mit seiner rechten Stirnfläche S1 mit Vorsprung VS1 grenzt der gedrehte Pflasterstein an die Stirnfläche S1 mit dem Vorsprung VS1 des rechts angrenzenden nicht gedrehten Pflastersteins. Da die jeweils halblangen nasenförmigen Vorsprünge VS1 und VS2 an den Stirnseiten S1 und S2 sich jeweils in der Höhenhälfte zwischen der Hauptseite H2 und der Höhenmitte erstrecken, stoßen die nasenförmigen Vorsprünge VS1, VS1; VS2, VS2 der aneinandergrenzenden Stirnseiten S1, S1; S2, S2 nicht aufeinander, sondern sie liegen auf den aneinandergrenzenden Stirnseiten S1, S1 bzw. S2, S2 jeweils linear fluchtend übereinander. Diese linear fluchtende ÜbereinanderAnordnung ergibt sich durch die Anordnung der halblangen Nasen innerhalb der jeweils gleichen Höhenhälfte auf den gegenüberliegenden Stirnseiten des Pflastersteins in Verbindung mit dem symmetrischen Versatz der Position der halblangen Nasen VS1 und VS2 auf den Stirnseiten S1 und S2 des Pflastersteins.

Bei dem zweiten Ausführungsbeispiel, das in den Figuren 3a-3e dargestellt ist, handelt es sich um einen Pflasterstein, der sich von dem ersten Ausführungsbeispiel dadurch unterscheidet, dass nur die Stirnseiten S3 und S2 mit vorstehenden Nasen VS3 bzw. VS2 versehen sind. Die vorstehenden Nasen VS3 auf der Stirnseite S3 sind gleich wie bei dem ersten Ausführungsbeispiel lange Nasen, die sich fast über die gesamte Steinhöhe erstrecken, d.h. lediglich an ihren beiden Enden einen Versatz zur Hauptfläche H1 bzw. H2 aufweisen. Bei dem Ausführungsbeispiel in den Fig. 3a-3e sind auf der Stirnfläche S3 vier solcher Nasen symmetrisch verteilt über die Stirnfläche S3 ausgebildet. Im Unterschied zu dem ersten Ausführungsbeispiel sind halblange Nasen lediglich an der Stirnfläche S2. An der gegenüberliegenden Stirnfläche S1 sind keine Nasen angeordnet. Die Stirnfläche S1 ist als ebene Fläche ausgebildet. Die halblangen Nasen auf der Stirnfläche S2 sind gleich ausgebildet wie bei dem ersten Ausführungsbeispiel, d.h. ausschließlich innerhalb der Höhenhälfte zwischen der Hauptfläche H2 und der Höhenmitte jeweils mit geringem Versatz zur Hauptfläche H2 und zur Höhenmitte. Im Unterschied zu dem ersten Ausführungsbeispiel sind auf der Stirnfläche S2 vier halblange Nasen ausgebildet. Die Stirnflächen S1 und S4 sind bei dem Ausführungsbeispiel der Fig. 3a-3e als ebene Flächen ausgebildet.

Aus Pflastersteinen gemäß dem zweiten Ausführungsbeispiel der Fig. 3a-3e ist ein Pflaster gemäß Fig. 4a und 4b herstellbar, bei dem die Pflastersteine in aneinandergrenzenden Reihen gleich wie bei dem Pflaster der Fig. 2a und 2b angeordnet sind. Der Pflasterstein des zweiten Ausführungsbeispiels lässt sich in gleicher Weise in zwei Drehstellungen einsetzen, die um 180° um die Achse A gedreht sind. Hierbei ergibt sich ein entsprechender Effekt wie bei dem Pflaster in Fig. 2. Der um 180° gedrehte Pflasterstein grenzt mit seiner Stirnfläche S2 mit den Nasen VS2 an die Stirnfläche S2 mit den Nasen VS2 des in der Reihe angrenzenden linken Pflastersteins. Die Nasen VS2 der angrenzenden Stirnflächen stehen jeweils linear fluchtend übereinander ohne aufeinander aufzustehen.

Diese Pflastersteinpaare, bei denen die Stirnflächen S2 mit den halblangen Nasen VS2 aneinander angrenzen, stellt in dem Pflaster eine Singularität dar. Bei Anordnung des Pflastersteins in der identischen Drehstellung der übrigen Pflastersteine in dem Pflaster ergibt sich zwischen dem gedrehten Pflasterstein und dem angrenzenden nicht gedrehten Pflasterstein eine Fuge ohne Nasen als Abstandshalter. Nach Verfüllen der Fugen mit Sand ergibt sich keine optische Auffälligkeit gegenüber den Fugen mit den abstandshaltenden Nasen, da diese Fugen ebenfalls mit Sand verfüllt werden. Alternativ ist es auch möglich, die jeweils an das singuläre Pflastersteinpaar angrenzenden Pflastersteine in gleicher Drehstellung wie die jeweiligen Pflastersteine des singulären Paars anzuordnen.

### Bezugszeichenliste

- 1: Pflasterstein
- H1: erste Hauptfläche
- H2: zweite Hauptfläche
- S1: Stirnfläche
- S2: Stirnfläche gegenüber S1
- S3: Stirnfläche
- S4: Stirnfläche gegenüber S3
- VS1: Vorsprung der Stirnfläche S1
- VS2: Vorsprung der Stirnfläche S2
- VS3: Vorsprung der Stirnfläche S3
- A: Drehachse der ersten Drehstellung und der zweiten Drehstellung

## Patentansprüche

1. Pflasterstein zur Ausbildung eines Pflasters aus mehreren Pflastersteinen,
- wobei der Pflasterstein (1) auf gegenüberliegenden Seiten eine erste Hauptfläche (H1) und eine zweite Hauptfläche (H2) aufweist, die für die Anordnung des Pflastersteins (1) im Pflaster als obere Nutzfläche oder untere Lagerfläche des Pflastersteins (1) ausgebildet sind,
- wobei die erste Hauptfläche (H1) und die zweite Hauptfläche (H2) über seitliche Stirnflächen (S1, S2, S3, S4) verbunden sind, die als Stoßflächen des Pflasters für im Pflaster angrenzende Pflastersteine (1) ausgebildet sind, wobei
a) zwei auf gegenüberliegenden Seiten angeordnete Stirnflächen (S1 S2) jeweils mindestens einen Vorsprung (VS1, VS2) aufweisen,
- wobei jeder dieser Vorsprünge (VS1, VS2) jeweils als stegförmiger oder nasenförmiger Vorsprung ausgebildet ist, und
- wobei alle diese Vorsprünge (VS1, VS2) auf der jeweiligen Stirnfläche (S1, S2) des Pflastersteins (1)
i) nur innerhalb der ersten Steinhöhenhälfte des Pflastersteins (1) ausgebildet sind und zwar jeweils in den beiden Endbereichen gekürzt gegenüber der Steinhöhenhälfte, die sich von der ersten Hauptfläche (H1) bis zur Steinhöhenmitte erstreckt,
oder
ii) nur innerhalb der zweiten Steinhöhenhälfte des Pflastersteins (1) ausgebildet sind und zwar jeweils in den beiden Endbereichen gekürzt gegenüber der Steinhöhenhälfte, die sich von der zweiten Hauptfläche (H2) bis zur Steinhöhenmitte erstreckt,
und
b) wobei eine weitere Stirnfläche (S3) mehrere stegförmige oder nasenförmige Vorsprünge (VS3) oder nur einen stegförmigen oder nasenförmigen Vorsprung aufweist,
- wobei alle diese Vorsprünge (VS3) auf dieser weiteren Stirnfläche (S3) sich entlang der Steinhöhe mit beliebiger Länge erstrecken, und
- wobei die Stirnfläche (S4) gegenüberliegend der weiteren Stirnfläche (S3) als ebene Stirnfläche ohne Vorsprünge ausgebildet ist, und
c) wobei der Pflasterstein (1) eine senkrecht auf die weitere Stirnfläche (S3) gerichtete Achse (A) aufweist, um die der Pflasterstein (1) um 180° gedreht in zwei Drehstellungen im Pflaster derart anordenbar ist,
- wobei in der ersten Drehstellung die erste Hauptfläche (H1) die obere Nutzfläche und die zweite Hauptfläche (H2) die untere Lagerfläche bildet, und
- wobei in der zweiten Drehstellung die zweite Hauptfläche (H2) die obere Nutzfläche und die erste Hauptfläche (H1) die untere Lagerfläche bildet.

2. Pflasterstein zur Ausbildung eines Pflasters aus mehreren Pflastersteinen,
- wobei der Pflasterstein (1) auf gegenüberliegenden Seiten eine erste Hauptfläche (H1) und eine zweite Hauptfläche (H2) aufweist, die für die Anordnung des Pflastersteins (1) im Pflaster als obere Nutzfläche oder untere Lagerfläche des Pflastersteins (1) ausgebildet sind,
- wobei die erste Hauptfläche (H1) und die zweite Hauptfläche (H2) über seitliche Stirnflächen (S1, S2, S3, S4) verbunden sind, die als Stoßflächen des Pflasters für im Pflaster angrenzende Pflastersteine (1) ausgebildet sind,
a) wobei von zwei auf gegenüberliegenden Seiten angeordneten Stirnflächen (S1, S2) nur eine der Stirnflächen (S2) mindestens einen Vorsprung (VS2) aufweist,
- wobei dieser mindestens eine Vorsprung (VS2) und/oder jeder weitere Vorsprung (VS2) jeweils als stegförmiger oder nasenförmiger Vorsprung ausgebildet ist, und
- wobei der mindestens eine Vorsprung (VS2) und/oder jeder weitere Vorsprung (VS2) auf der Stirnseite (S2) des Pflastersteins
i) nur innerhalb der ersten Steinhöhenhälfte des Pflastersteins (1) ausgebildet ist, jeweils in den beiden Endbereichen gekürzt gegenüber der Steinhöhenhälfte, die sich von der ersten Hauptfläche (H1) bis zur Steinhöhenmitte erstreckt,
oder
ii) nur innerhalb der zweiten Steinhöhenhälfte des Pflastersteins (1) ausgebildet ist und zwar jeweils in den beiden Endbereichen gekürzt gegenüber der Steinhöhenhälfte, die sich von der zweiten Hauptfläche (H2) bis zur Steinhöhenmitte erstreckt,
- wobei von den zwei auf gegenüberliegenden Seiten angeordneten Stirnflächen, bei denen nur eine der Stirnflächen (S2) mindestens einen Vorsprung (VS2) aufweist, die andere Stirnfläche (VS1) als ebene Stirnfläche ohne Vorsprung ausgebildet ist, und
b) wobei eine weitere Stirnfläche (S3) mehrere stegförmige oder nasenförmige Vorsprünge (VS3) oder nur einen stegförmigen oder nasenförmigen Vorsprung (VS3) aufweist und diese Vorsprünge bzw. dieser Vorsprung sich entlang der Höhenerstreckung des Pflastersteins beliebig lang erstreckt,
- wobei die Stirnfläche (S4) gegenüberliegend der weiteren Stirnfläche (S3) als ebene Stirnfläche ohne Vorsprünge ausgebildet ist, und
c) wobei der Pflasterstein (1) eine senkrecht auf die weitere Stirnfläche (S3) gerichtete Achse (A) aufweist, um die der Pflasterstein (1) um 180° gedreht in zwei Drehstellungen im Pflaster derart anordenbar ist,
- dass in der ersten Drehstellung die erste Hauptfläche (H1) die obere Nutzfläche und die zweite Hauptfläche (H2) die untere Lagerfläche bildet, und
- wobei in der zweiten Drehstellung die zweite Hauptfläche (H2) die obere Nutzfläche und die erste Hauptfläche (H1) die untere Lagerfläche bildet.

3. Pflasterstein nach Anspruch 1,
**dadurch gekennzeichnet,**
**dass** die Vorsprünge (VS1, VS2) in ihrer Position auf den zwei auf gegenüberliegenden Seiten angeordneten Stirnflächen (S1, S2) entlang der Längserstreckung ihrer Stirnflächen (S1, S2) zueinander versetzt angeordnet sind.

4. Pflasterstein nach Anspruch 1,
**dadurch gekennzeichnet,**
**dass** die zwei auf gegenüberliegenden Seiten angeordneten Stirnflächen (S1, S2) jeweils nur einen Vorsprung (VS1, VS2) oder jeweils mehrere Vorsprünge aufweisen.

5. Pflasterstein nach Anspruch 1,
**dadurch gekennzeichnet,**
**dass** mehrere Vorsprünge auf den auf gegenüberliegenden Seiten angeordneten Stirnflächen jeweils in ihrer Position entlang der Längserstreckung der Stirnseiten symmetrisch verteilt angeordnet sind.

6. Pflasterstein nach Anspruch 1 oder 2,
**dadurch gekennzeichnet,**
**dass** der stegförmige oder nasenförmige Vorsprung mit einer Längserstreckung ausgebildet ist, die entlang der Höhenerstreckung der Steinhöhe des Pflastersteins (1) ausgerichtet ist.

7. Pflasterstein nach Anspruch 1 oder 2,
**dadurch gekennzeichnet,**
**dass** die Vorsprünge (VS3) auf der weiteren Stirnfläche (S3) in ihrer Position entlang der Längserstreckung der weiteren Stirnfläche symmetrisch verteilt angeordnet sind.

8. Pflasterstein nach Anspruch 1 oder 2,
**dadurch gekennzeichnet,**
**dass** die erste Hauptfläche (H1) und die zweite Hauptfläche (H2) als ebene Flächen ausgebildet sind.

9. Pflasterstein nach Anspruch 1 oder 2,
**dadurch gekennzeichnet,**
**dass** der Pflasterstein (1) als quaderförmiger Körper ausgebildet ist.

10. Pflasterstein nach Anspruch 1 oder 2,
**dadurch gekennzeichnet,**
**dass** der Pflasterstein (1) aus keramischem Material ausgebildet ist, vorzugsweise als Pflasterklinker ausgebildet.

11. Verfahren zur Herstellung eines Pflastersteins nach Anspruch 1 oder 2,
**dadurch gekennzeichnet,**
**dass** der Pflasterstein (1) als stranggepresstes Bauteil ausgebildet wird, wobei vorgesehen ist,
- **dass** der Pflasterstein durch Ablängen des stranggepressten Strangs gebildet wird; und/oder
- **dass** die Längserstreckung des Vorsprungs (VS1, VS2, VS3, vS4) oder der Vorsprünge (VS1, VS2, VS3, vS4) in Strangpressrichtung ausgebildet wird; und/oder
- **dass** die Längserstreckung des Vorsprungs (VS1, VS2, VS3, vS4) oder der Vorsprünge (VS1, VS2, VS3, vS4) durch Nachbearbeiten gekürzt wird, vorzugsweise unter Ausbildung einer zurückgesetzten Stufe gegenüber der ersten Hauptfläche (H1) und/oder der zweiten Hauptfläche (H2); und/oder
- **dass** die Hauptflächen (H1, H2) durch die Schnittebene beim Ablängen des stranggepressten Strangs als ebene Flächen ausgebildet werden.

12. Pflaster aus mehreren Pflastersteinen gemäß Anspruch 1 und/oder Anspruch 2, vorzugsweise jeweils in Verbindung mit einem oder mehreren der Unteransprüche.

## Claims

1. Paving brick for forming a paving from a plurality of paving bricks,
- wherein the paving brick (1) has, on opposite sides, a first main face (H1) and a second main face (H2), which, for the arrangement of the paving brick (1) in the paving, are designed as an upper usable face or lower resting face of the paving brick (1),
- wherein the first main face (H1) and the second main face (H2) are connected via lateral end faces (S1, S2, S3, S4), which are formed as contact faces of the paving for adjacent paving bricks (1) in the paving,
wherein
a) two end faces (S1, S2) arranged on opposite sides in each case have at least one protrusion (VS1, VS2),
- wherein each of these protrusions (VS1, VS2) is formed as a rib-shaped or lug-shaped protrusion, and
- wherein all of these protrusions (VS1, VS2) on the respective end face (S1, S2) of the paving brick (1)
i) are formed only within the first brick height half of the paving brick (1), more specifically in each case shortened in the two end regions relative to the brick height half that extends from the first main face (H1) to the brick height middle, or
ii) are formed only within the second brick height half of the paving brick (1), more specifically in each case shortened in the two end regions relative to the brick height half that extends from the second main face (H2) to the brick height middle, and
b) wherein a further end face (S3) has a plurality of rib-shaped or lug-shaped protrusions (VS3) or only one rib-shaped or lug-shaped protrusion,
- wherein all of these protrusions (VS3) on this further end face (S3) extend along the brick height over any length, and
- wherein the end face (S4) opposite the further end face (S3) is formed as a flat end face without protrusions, and
c) wherein the paving brick (1) has an axis (A) directed perpendicularly to the further end face (S3), about which axis the paving brick (1) is arrangeable in the paving in two rotated positions rotated through 180°,
- wherein in the first rotated position the first main face (H1) forms the upper useable face and the second main face (H2) forms the lower resting face, and
- wherein in the second rotated position the second main face (H2) forms the upper useable face and the first main face (H1) forms the lower resting face.

2. Paving brick for forming a paving from a plurality of paving bricks,
- wherein the paving brick (1) has, on opposite sides, a first main face (H1) and a second main face (H2), which, for the arrangement of the paving brick (1) in the paving, are designed as an upper usable face or lower resting face of the paving brick (1),
- wherein the first main face (H1) and the second main face (H2) are connected via lateral end faces (S1, S2, S3, S4), which are formed as contact faces of the paving for adjacent paving bricks (1) in the paving,
a) wherein of two end faces (S1, S2) arranged on opposite sides only one of the end faces (S2) has at least one protrusion (VS2),
- wherein this at least one protrusion (VS2) and/or each further protrusion (VS2) is formed in each case as a rib-shaped or lug-shaped protrusion, and
- wherein the at least one protrusion (VS2) and/or each further protrusion (VS2) on the end face (S2) of the paving brick
i) is formed only within the first brick height half of the paving brick (1), in each case shortened in the two end regions relative to the brick height half that extends from the first main face (H1) to the brick height middle, or
ii) is formed only within the second brick height half of the paving brick (1), more specifically in each case shortened in the two end regions relative to the brick height half that extends from the second main face (H2) to the brick height middle,
- wherein of the two end faces arranged on opposite sides only one of the end faces (S2) has at least one protrusion (VS2), and the other end face (VS1) is formed as a flat end face without protrusion, and
b) wherein a further end face (S3) has a plurality of rib-shaped or lug-shaped protrusions (VS3) or only one rib-shaped or lug-shaped protrusion (VS3), and these protrusions or this protrusion extends along the height extension of the paving brick for any length,
- wherein the end face (S4) opposite the further end face (S3) is formed as a flat end face without protrusions, and
c) wherein the paving brick (1) has an axis (A) directed perpendicularly to the further end face (S3), about which axis the paving brick (1) is arrangeable in the paving in two rotated positions rotated through 180°, in such a way
- that in the first rotated position the first main face (H1) forms the upper useable face and the second main face (H2) forms the lower resting face, and
- wherein in the second rotated position the second main face (H2) forms the upper useable face and the first main face (H1) forms the lower resting face.

3. Paving brick according to claim 1,
**characterised in that**
the protrusions (VS1, VS2), in their position on the two end faces (S1, S2) arranged on opposite sides, are arranged offset from one another along the longitudinal extension of their end faces (S1, S2).

4. Paving brick according to claim 1,
**characterised in that**
the two end faces (S1, S2) arranged on opposite sides in each case have only one protrusion (VS1, VS2) or in each case a plurality of protrusions.

5. Paving brick according to claim 1,
**characterised in that**
on the end faces arranged on opposite sides, a plurality of protrusions are arranged in each case distributed symmetrically in their position along the longitudinal extension of the end faces.

6. Paving brick according to claim 1 or 2,
**characterised in that**
the rib-shaped or lug-shaped protrusion is formed with a longitudinal extension that is oriented along the height extension of the brick height of the paving brick (1).

7. Paving brick according to claim 1 or 2,
**characterised in that**
the protrusions (VS3) on the further end face (S3) are arranged distributed symmetrically in their position along the longitudinal extension of the further end face.

8. Paving brick according to claim 1 or 2,
**characterised in that**
the first main face (H1) and the second main face (H2) are formed as flat faces.

9. Paving brick according to claim 1 or 2,
**characterised in that**
the paving brick (1) is formed as a cuboid body.

10. Paving brick according to claim 1 or 2,
**characterised in that**
the paving brick (1) is formed from ceramic material, preferably is formed as a paving clinker.

11. Method for producing a paving brick according to claim 1 or 2,
**characterised in that**
the paving brick (1) is formed as an extruded component, wherein it is provided
- that the paving brick is formed by cutting the extruded strand to length; and/or
- that the longitudinal extent of the protrusion (VS1, VS2, VS3, VS4) or the protrusions (VS1, VS2, VS3, VS4) is formed in the extrusion direction; and/or
- that the longitudinal extent of the protrusion (VS1, VS2, VS3, VS4) or the protrusions (VS1, VS2, VS3, VS4) is shortened by finishing, preferably so as to form a step that is set back in relation to the first main face (H1) and/or the second main face (H2); and/or
- that the main faces (H1, H2) are formed as flat faces by the cutting plane when cutting the extruded strand to length.

12. Paving formed from a plurality of paving bricks according to claim 1 and/or claim 2, preferably in each case in conjunction with one or more of the dependent claims.

## Revendications

1. Pavé pour la formation d'un pavage constitué de plusieurs pavés,
- dans lequel le pavé (1) comprend, sur des côtés opposés, une première surface principale (H1) et une deuxième surface principale (H2), qui sont conçues pour la disposition du pavé (1) dans le pavage sous la forme d'une surface utile supérieure ou d'une surface de support inférieure du pavé (1),
- dans lequel la première surface principale (H1) et la deuxième surface principale (H2) sont reliées par l'intermédiaire de faces frontales latérales (S1, S2, S3, S4), qui sont conçues comme des surfaces d'aboutement du pavage pour des pavés (1) adjacents dans le pavage, dans lequel
a) deux faces frontales (S1, S2), disposées sur des côtés opposés, comprennent chacune au moins une saillie (VS1, VS2),
- dans lequel chacune de ces saillies (VS1, VS2) est conçue comme saillie en forme de nervure ou en forme de nez et
- dans lequel toutes ces saillies (VS1, VS2) sur la face frontale (S1, S2) respective du pavé (1)
i) sont réalisées uniquement dans la première moitié de la hauteur du pavé (1), à savoir respectivement dans les deux parties d'extrémité, de manière raccourcie par rapport à la moitié de la hauteur du pavé, qui s'étend de la première surface principale (H1) jusqu'à mi-hauteur du pavé ou
ii) sont réalisées uniquement dans la deuxième moitié de la hauteur du pavé (1), à savoir respectivement dans les deux parties d'extrémité, de manière raccourcie par rapport à la moitié de la hauteur du pavé, qui s'étend de la deuxième surface principale (H2) jusqu'à mi-hauteur du pavé et
b) dans lequel une autre face frontale (S3) comprend plusieurs saillies en forme de nervures ou de nez (VS3) ou une seule saillie en forme de nervure ou de nez,
- dans lequel toutes ces saillies (VS3) s'étendent sur cette autre face frontale (S3) le long de la hauteur du pavé avec une longueur quelconque et
- dans lequel la face frontale (S4) est réalisée en face de l'autre face frontale (S3) sous la forme d'une face frontale plane sans saillies et
c) dans lequel le pavé (1) comprend un axe (A), orienté perpendiculairement par rapport à l'autre face frontale (S3), autour duquel le pavé (1) peut être disposé de manière tournée de 180° dans deux positions de rotation dans le pavage de façon à ce que
- dans la première position de rotation, la première surface principale (H1) constitue la surface utile supérieure et la deuxième surface principale (H2) constitue la surface de support inférieure et
- dans la deuxième position de rotation, la deuxième surface principale (H2) constitue la surface utile supérieure et la première surface principale (H1) constitue la surface de support inférieure.

2. Pavé pour la formation d'un pavage constitué de plusieurs pavés,
- dans lequel le pavé (1) comprend, sur des côtés opposés, une première surface principale (H1) et une deuxième surface principale (H2), qui sont conçues pour la disposition du pavé (1) dans le pavage sous la forme d'une surface utile supérieure ou d'une surface de support inférieure du pavé (1),
- dans lequel la première surface principale (H1) et la deuxième surface principale (H2) sont reliées par l'intermédiaire de faces frontales latérales (S1, S2, S3, S4), qui sont conçues comme des surfaces d'aboutement du pavage pour des pavés (1) adjacents dans le pavage,
a) dans lequel, parmi deux faces frontales (S1, S2) disposées sur des côtés opposés, seule une des faces frontales (S2) comprend au moins une saillie (VS2),
- dans lequel cette au moins une saillie (VS2) et/ou chaque autre saillie (VS2) est conçue sous la forme d'une saillie en forme de nervure ou de nez et
- dans lequel l'au moins une saillie (VS2) et/ou chaque autre saillie (VS2) sur la face frontale (S2) du pavé
i) est réalisée uniquement dans la première moitié de la hauteur du pavé (1), respectivement dans les deux parties d'extrémité, de manière raccourcie par rapport à la moitié de la hauteur du pavé, qui s'étend de la première surface principale (H1) jusqu'à mi-hauteur du pavé ou
ii) est réalisée uniquement dans la deuxième moitié de la hauteur du pavé (1), à savoir respectivement dans les deux parties d'extrémité, de manière raccourcie par rapport à la moitié de la hauteur du pavé, qui s'étend de la deuxième surface principale (H2) jusqu'à mi-hauteur du pavé
- dans lequel, parmi les deux faces frontales disposées sur des côtés opposés, pour lesquelles seule une des faces frontales (S2) comprend au moins une saillie (VS2), l'autre face frontale (VS1) est conçue comme une face frontale plane sans saillie et
b) dans lequel une autre face frontale (S3) comprend plusieurs saillies en forme de nervures ou de nez (VS3) ou seulement une saillie en forme de nervure ou de nez (VS3) et ces saillies respectivement cette saillie s'étend le long de l'extension en hauteur du pavé avec une longueur quelconque,
- dans lequel la face frontale (S4) est réalisée en face de l'autre face frontale (S3) sous la forme d'une face frontale plane sans saillies et
c) dans lequel le pavé (1) comprend un axe (A) orienté perpendiculairement par rapport à l'autre face frontale (S3), autour duquel le pavé (1) peut être disposé de manière tournée de 180° dans deux positions de rotation dans le pavage de façon à ce que
- dans la première position de rotation, la première surface principale (H1) constitue la surface utile supérieure et la deuxième surface principale (H2) constitue la surface de support inférieure et
- dans la deuxième position de rotation, la deuxième surface principale (H2) constitue la surface utile supérieure et la première surface principale (H1) constitue la surface de support inférieure.

3. Pavé selon la revendication 1,
**caractérisé en ce que**
les saillies (VS1, VS2) sont disposées, dans leur position sur les deux faces frontales (S1, S2) disposées sur des côtés opposés, de manière décalée entre elles le long de l'extension longitudinale de leurs faces frontales (S1, S2).

4. Pavé selon la revendication 1,
**caractérisé en ce que**
les deux faces frontales (S1, S2) disposées sur des côtés opposés comprennent chacune seulement une saillie (VS1, VS2) ou chacune plusieurs saillies.

5. Pavé selon la revendication 1,
**caractérisé en ce que**
plusieurs saillies sur les faces frontales disposées sur des côtés opposés sont disposées chacune de manière répartie symétriquement dans leur position le long de l'extension longitudinale des faces frontales.

6. Pavé selon la revendication 1 ou 2,
**caractérisé en ce que**
la saillie en forme de nervure ou de nez est réalisée avec une extension longitudinale qui est orientée le long de l'extension en hauteur de la hauteur du pavé (1).

7. Pavé selon la revendication 1 ou 2,
**caractérisé en ce que**
les saillies (VS3) sont disposées de manière répartie symétriquement sur l'autre face frontale (S3) dans leur position le long de l'extension longitudinale de l'autre face frontale.

8. Pavé selon la revendication 1 ou 2,
**caractérisé en ce que**
la première surface principale (H1) et la deuxième surface principale (H2) sont conçues comme des surfaces planes.

9. Pavé selon la revendication 1 ou 2,
**caractérisé en ce que**
le pavé (1) est conçu comme un corps parallélépipédique.

10. Pavé selon la revendication 1 ou 2,
**caractérisé en ce que**
le pavé (1) est constitué d'un matériau de type céramique, de préférence sous la forme d'une brique de pavage.

11. Procédé de fabrication d'un pavé selon la revendication 1 ou 2,
**caractérisé en ce que**
le pavé (1) est conçu comme un composant extrudé, dans lequel il est prévu
- que le pavé soit formé par tronçonnage du cordon extrudé ; et/ou
- que l'extension longitudinale de la saillie (VS1, VS2, VS3, VS4) ou des saillies (VS1, VS2, VS3, VS4) soit conçue dans la direction d'extrusion ; et/ou
- que l'extension longitudinale de la saillie (VS1, VS2, VS3, VS4) ou des saillies (VS1, VS2, VS3, VS4) soit raccourcie par réusinage, de préférence en formant un épaulement en retrait par rapport à la première surface principale (H1) et/ou à la deuxième surface principale (H2) ; et/ou
- que les surfaces principales (H1, H2) sont réalisées à travers le plan d'intersection lors du tronçonnage du cordon extrudé sous la forme de surfaces planes.

12. Pavage constitué de plusieurs pavés selon la revendication 1 et/ou la revendication 2, de préférence en lien avec une ou plusieurs des revendications dépendantes.
